# EUROPÄISCHE PATENTANMELDUNG

(11) **EP 2 669 919 A1**
(43) Veröffentlichungstag der Anmeldung: **04.12.2013**
(21) Anmeldenummer: 12169846.8
(22) Anmeldetag: 29.05.2012
(51) Int. Cl.: H01H 9/18, H01H 13/02

(54) **Elektromechanische Betätigungseinrichtung**

(71) Anmelder: Siemens Aktiengesellschaft, 80333 München (DE)
(72) Erfinder: Zimmermann, Rudolf, 92237 Sulzbach-Rosenberg (DE)

(57) **Zusammenfassung**

Die Erfindung beschreibt eine elektromechanische Betätigungseinrichtung, umfassend eine Handhabe (10) und ein Schaltmodul (20) mit einem Schaltelement und einer optionalen Lichtquelle (21). In der erfindungsgemäßen Betätigungseinrichtung umfasst die Handhabe (10) einen Stößel (30) aus einem Licht leitenden Material, dessen einer durch einen Nutzer betätigbaren Betätigungsfläche (11) der Handhabe (10) zugewandtes Ende eine Oberflächenkontur (33) mit zumindest einer, über eine Grundebene (35) hinaus ragende, Erhebung (34) umfasst. Die Oberflächenkontur (33) ist von einer Deckschicht (36) aus nicht transparentem Material bedeckt und die Deckschicht (36) bildet die Betätigungsfläche (11) aus.

## Beschreibung

Die Erfindung betrifft eine elektromechanische Betätigungseinrichtung.

Derartige elektromechanische Betätigungseinrichtungen liegen beispielsweise in der Gestalt von Drucktastern oder in NOTHALT-Schaltern vor. Die Betätigungseinrichtungen werden üblicherweise in einer nicht beleuchteten und in einer beleuchtbaren Version angeboten. Bei einer beleuchtbaren Version erfolgt eine innere Beleuchtung der sog. Handhabe, d.h. des manuell betätigten Teiles des Drucktasters. Generell kann mit der Beleuchtung der Betätigungseinrichtung die Auffindbarkeit der Betätigungseinrichtung bei Dunkelheit verbessert werden. Ebenso ergibt sich eine besondere Signalwirkung während des Betriebs unabhängig von der Umgebungshelligkeit.

Zumeist sind unbeleuchtete und beleuchtete Betätigungseinrichtungen unterschiedlich aufgebaut. Dies begründet sich traditionell durch die geforderte Austauschbarkeit der teilweise immer noch verwendeten Glühlampen von vorne. Hierzu kann die Handhabe von einem Schaltmodul der Betätigungseinrichtung zerstörungsfrei lösbar von dieser getrennt und nach Ersetzen des Leuchtmittels wieder verbunden werden. Ein Betätigungselement zur Aktivierung eines Schaltelements ist aufgrund des üblicherweise bezüglich einer Längsachse des Tasters zentral angeordneten Leuchtmittels radial außerhalb der Längsachse angeordnet.

Eine Lösbarkeit der Handhabe von dem Schaltmodul ist bei unbeleuchteten Betätigungseinrichtungen in der Regel nicht vorgesehen. Zudem kann bei einer unbeleuchteten Betätigungseinrichtung das Schaltelement des Schaltmoduls zentral in dem Schaltmodul angeordnet sein, wodurch sich ein vereinfachter mechanischer Aufbau ergibt.

Bedingt durch konstruktiv unterschiedliche Aufbauten ergeben sich hierbei teils unterschiedliche, wenig attraktive Erscheinungsbilder der unterschiedlichen Betätigungseinrichtungen. Darüber hinaus ist es wünschenswert, unbeleuchtete und beleuchtete Versionen von Betätigungseinrichtungen mit einer möglichst großen Anzahl an Gleichbauteilen herstellen zu können.

Es ist Aufgabe der vorliegenden Erfindung, eine Betätigungseinrichtung anzugeben, welche bei beleuchteten und unbeleuchteten Betätigungseinrichtungen eine möglichst große Anzahl an Gleichbauteilen ermöglicht.

Diese Aufgabe wird gelöst durch eine elektromechanische Betätigungseinrichtung gemäß den Merkmalen des Patentanspruches 1. Vorteilhafte Ausgestaltungen ergeben sich aus den abhängigen Patentansprüchen.

Die erfindungsgemäße elektromechanische Betätigungseinrichtung umfasst eine Handhabe und ein Schaltmodul. Das Schaltmodul umfasst ein Schaltelement und eine optionale Lichtquelle. Ein Schaltmodul mit einer Lichtquelle wird auch als Beleuchtungsmodul bezeichnet. Die Handhabe umfasst einen Stößel aus einem Licht leitenden Material, dessen einer durch einen Nutzer betätigbaren Betätigungsfläche der Handhabe zugewandtes Ende eine Oberflächenkontur mit zumindest einer, über eine Grundebene hinaus ragende, Erhebung umfasst, wobei die Oberflächenkontur von einer Deckschicht aus einem nicht transparenten Material bedeckt ist und die Deckschicht an die Betätigungsfläche grenzt bzw. die Betätigungsfläche ausbildet.

Bei der erfindungsgemäßen elektromechanischen Betätigungseinrichtung handelt es sich um einen "Universaldrucktaster, welcher eine identische Handhabe für eine beleuchtbare und eine unbeleuchtete Version in sich vereint. Dabei unterscheidet sich das Erscheinungsbild der Betätigungseinrichtung im unbeleuchteten Zustand nicht von einem herkömmlichen, unbeleuchteten Drucktaster. Durch die über dem konturierten Stößel angeordnete Deckschicht ergibt sich eine gleichmäßige Betätigungsfläche, die das Erscheinungsbild prägt. Lediglich bei einer Beleuchtung des Stößels, welcher aus einem Lichtleitenden Material gefertigt ist, treten die Erhebungen der Oberflächenkontur des Stößels sichtbar durch die Deckschicht hindurch hervor. Durch die Ausgestaltung der Erhebungen lässt sich damit das Erscheinungsbild der Betätigungseinrichtung im beleuchteten Zustand bestimmen.

Zweckmäßigerweise weist der Stößel an einer dem Schaltmodul zugewandten Ende eine Lichteinleitfläche auf, über die Licht der Lichtquelle in den Stößel einleitbar ist, wobei die Lichteinleitfläche und die Lichtquelle mindestens um eine Hublänge der Handhabe voneinander beabstandet sind. Weist die Betätigungseinrichtung keine Lichtquelle auf, so unterscheidet sich die Form des Stößels hiervon jedoch nicht. Hierdurch kann die Handhabe als Gleichbauteil für die beleuchtete und die unbeleuchtete Version der Betätigungseinrichtung bereitgestellt werden. Bei der unbeleuchteten Variante könnte die Lichteinleitfläche bzw. das zweite Ende des Stößels auch als Betätigungselement zum Betätigen des Schaltelements des Schaltmoduls verwendet werden.

Es ist weiter zweckmäßig, wenn die zumindest eine Erhebung eine Fläche oder einen Flächenabschnitt aufweist, welche im Wesentlichen parallel zu der Betätigungsfläche der Handhabe ist. Durch die geometrische Form und die Größe der Fläche oder der Flächen oder einzelner Flächenabschnitte einer Erhebung kann die Gestalt der durch die Lichtquelle beleuchteten Kontur der Betätigungseinrichtung festgelegt werden. Im Extremfall kann die Erhebung derart ausgestaltet sein, dass nahezu die gesamte Fläche der Betätigungsflächen parallel zur Betätigungsfläche der Handhabe angeordnet ist, so dass die Betätigungsfläche als Gesamtes "leuchtet".

Durch die Gestalt der zumindest einen Erhebung und/oder die Anzahl der Erhebungen kann bei aktiver Lichtquelle ein graphisches Muster auf der Betätigungsfläche durch die Deckschicht hindurch wahrgenommen werden.

Zweckmäßigerweise ist die Dicke der Deckschicht im Bereich der zumindest einen Erhebung derart bemessen, dass bei inaktiver Lichtquelle die Kontur der zumindest einen Erhebung sich farblich nicht vom Rest der Betätigungsfläche unterscheidet. Zweckmäßigerweise weist die Deckschicht im Bereich der zumindest einen Erhebung eine Dicke von höchstens 0,5 mm, insbesondere von höchstens 0,3 mm, bevorzugt von höchstens 0,2 mm und am meisten bevorzugt von höchstens 0,15 mm auf. Bei diesen Dicken ist sichergestellt, dass einerseits bei inaktiver oder nicht vorhandener Lichtquelle die Oberflächenkontur des Stößels durch die Deckschicht hindurch nicht wahrnehmbar ist. Andererseits ist bei vorhandener und nicht aktivierter Lichtquelle sichergestellt, dass die Erhebungen der Oberflächenkontur sich durch die Deckschicht hindurch ausreichend abheben und erkennbar sind.

Das Material der Deckschicht kann ein Kunststoff sein. Wahlweise kann das Material der Deckschicht eingefärbt sein. Besonders bevorzugt ist es, wenn der Stößel und die Deckschicht aus dem gleichen Material gebildet sind. Hierdurch ergeben sich, auch bei stark schwankenden Umgebungstemperaturen, gute Hafteigenschaften des Materials der Deckschicht und des Stößels. Ebenso kann in einer alternativen Ausgestaltung vorgesehen sein, dass der Stößel und die Deckschicht aus einem unterschiedlichen Material gebildet sind.

Obwohl prinzipiell alle denkbaren Kunststoffe zur Bereitstellung des Stößels und der Deckschicht in Betracht kommen, ist es zweckmäßig, wenn das Material des Stößels und/oder der Deckschicht Polykarbonat, Polyamid oder PMMA (Plexiglas) ist.

Eine besonders einfache und kostengünstige Fertigung ergibt sich dann, wenn der Stößel und die Deckschicht in einem ZweiKomponenten-Spritzgussverfahren hergestellt sind. Ebenso ist es möglich, dass der Stößel und die Deckschicht in zwei voneinander getrennten Verfahrensschritten durch ein Spritzgussverfahren oder ein alternatives Herstellungsverfahren hergestellt sind.

Gemäß einer weiteren zweckmäßigen Ausgestaltung ist die Grundebene der Oberflächenkontur konkav oder plan. Insbesondere kann die Grundebene der Oberflächenkontur in etwa parallel zur Kontur der Betätigungsfläche verlaufen. Hierdurch kann die Deckschicht in den Bereichen, in denen keine Erhebungen vorgesehen sind, in etwa gleich dick hergestellt werden, was die Fertigung vereinfacht. Gleichzeitig ist der Abstand zwischen den Erhebungen und der Oberflächenkontur im Bereich der Erhebungen dann ebenfalls in etwa gleich dick. Dies verbessert das Erscheinungsbild im beleuchteten Zustand der Handhabe.

Zweckmäßigerweise steht der Stößel im Eingriff mit einem Rückstellelement, insbesondere einer den Stößel umgebenden Membran. Das Rückstellelement erzeugt nach einer Betätigung der Handhabe in Richtung des Gehäuses eine Rückstellkraft. Das Rückstellelement kann, insbesondere wenn dieses als Membran ausgebildet ist, gleichzeitig einen Dichtigkeitsschutz in Richtung des Schaltmoduls übernehmen.

In einer weiteren zweckmäßigen Ausgestaltung ist um den Stößel ein sich mit dem Stößel mitbewegendes oder durch ihn mitgenommenes Betätigungselement angeordnet, durch das das Schaltelement des Schaltmoduls betätigbar ist. Das Betätigungselement kann dabei unabhängig davon um den Stößel herum angeordnet sein, ob das Schaltmodul eine Lichtquelle umfasst oder nicht. Das Betätigungselement kann entfallen, wenn dessen Funktion bei einer unbeleuchteten Betätigungseinrichtung durch den Stößel selbst übernommen wird.

Es ist weiterhin zweckmäßig, wenn sich der Stößel von dem ersten Ende in Richtung des zweiten Endes zu einem Schaft hin verjüngt. Hierdurch können das Rückstellelement und/oder das Betätigungselement ohne Vergrößerung der Betätigungseinrichtung um den Stößel herum angeordnet werden, um die jeweils beschriebene Funktion zu übernehmen.

Vorteile der Erfindung und weitere Ausgestaltungen werden nachfolgend anhand von Ausführungsbeispielen in der Zeichnung erläutert. Es zeigen:
- Fig. 1: eine schematische Querschnittsdarstellung einer herkömmlichen, beleuchteten Betätigungseinrichtung,
- Fig. 2: eine schematische Querschnittsdarstellung einer Handhabe einer erfindungsgemäßen Betätigungseinrichtung, und
- Fig. 3: eine schematische perspektivische Darstellung eines Stößels einer erfindungsgemäßen Betätigungseinrichtung.

Fig. 1 zeigt eine aus dem Stand der Technik bekannte, herkömmliche beleuchtete Betätigungseinrichtung 1. Die Betätigungseinrichtung 1 wird auch als modularer Leuchtdrucktaster bezeichnet. Diese besteht aus einer Handhabe 10 und einem Schaltmodul 20. In der schematischen Darstellung ist die Handhabe 10 nicht mit dem Schaltmodul 20 verrastet, so dass diese beiden Komponenten in einer auseinandergezogenen Darstellung erkennbar sind.

Die Handhabe 10 umfasst ein Gehäuse 12, an dem von dem Schaltmodul 20 entfernten Ende ein Frontring 13 angeordnet ist. Frontring 13 und Gehäuse 12 können z.B. miteinander verrastet sein. Die mechanische Verbindung kann alternativ auch auf andere Weise erfolgen. Der Frontring 13 ist von einer Betätigungsseite her mit einem transparenten Verschlusselement 14 verschlossen, welches auf seiner Außenseite eine Betätigungsfläche 11 für die Betätigung der Handhabe 10 ausbildet. Die Betätigungsseite liegt in der Darstellung der Fig. 1 oberhalb der Handhabe. Das Verschlusselement 14 besteht aus einem transparenten Kunststoff, der üblicherweise in einer erwünschten Farbe eingefärbt ist. Die Einfärbung des Kunststoffs ist derart, dass im Inneren des Gehäuses 12 der Handhabe 10 befindliche Elemente, wie ein zur Betätigung eines Schaltkontakts ausgebildeter Hohlzylinder 15, von der Betätigungsseite her nicht erkennbar sind.

Im Inneren des Hohlzylinders 15 sind in Fig. 1 zwei oder mehr Anlageabschnitte 16 ausgebildet, die sich in Richtung einer Längsachse 41 der Handhabe 10 bzw. der Betätigungseinrichtung 1 erstrecken. Diese Anlageabschnitte 16 bilden eine Anlage für eine nicht dargestellte Schraubenfeder, welche eine Lichtquelle 21 des Schaltmoduls 20 umläuft und sich mit ihrem anderen Ende am Boden des Schaltmoduls abstützt. Durch das Federelement wird eine Rückstellkraft bei der Betätigung der Handhabe erzeugt.

Durch dem Schaltmodul 20 zugewandte Rastelemente 17, von denen beispielhaft zwei dargestellt sind, kann eine formschlüssige Verrastung mit korrespondierenden Rastverschlüssen 22 des Schaltmoduls erfolgen. Dabei ist der Rastverschluss 22, der zwei über ein Gelenk miteinander verbundene Rastnasen aufweist, durch mechanische Betätigung zwischen einer nicht dargestellten Verrastung und der in Fig. 1 dargestellten offenen Stellung betätigbar, um die Handhabe 10 von dem Schaltmodul 20 lösen bzw. mit dieser verbinden zu können.

Sind die Handhabe 10 und das Schaltmodul 20 miteinander verrastet, so kommt die Lichtquelle 21, welche von einem Zylinderabschnitt 23 umlaufen ist, im Inneren des Hohlzylinders 15 zum Liegen. Der Hohlzylinder 15 wird bei Betätigung des transparenten Verschlusselements 14 in Richtung des Schaltmoduls gepresst, wobei der maximale Hub durch einen Abstand 18 des Hohlzylinders 15 von einem nicht näher dargestellten Schaltkontakt begrenzt ist. Wird der Hohlzylinder gegen den Schaltkontakt gepresst, so ist ein Schaltvorgang vorgenommen. Die Lichtquelle 21 kann unabhängig von dem Schaltvorgang permanent leuchten oder durch die Betätigung des Schaltkontakts ein- bzw. ausgeschaltet werden.

Die Lichtquelle kann beispielsweise in Gestalt einer Glühbirne oder einer Leuchtdiode vorliegen. Aus Gründen des Energieverbrauchs werden Leuchtdioden als Leuchtmittel bevorzugt eingesetzt.

Fig. 2 zeigt in einer schematischen Querschnittsdarstellung eine Handhabe 10 einer erfindungsgemäßen Betätigungseinrichtung 1. Die Betätigungseinrichtung stellt einen Drucktaster dar. Innerhalb eines Gehäuses 12, an dessen Betätigungsseite wiederum ein Frontring 13 angeordnet ist, ist axial gleitend ein Stößel 30 aus einem Licht leitenden Material angeordnet. Eine Betätigungsfläche 11 innerhalb des Frontrings 13 wird durch eine Deckschicht 36 ausgebildet. Die Deckschicht 36 grenzt (in Richtung des Inneren der Handhabe 10) an den Stößel 30, der auf dem der Betätigungsfläche 11 zugewandten ersten Ende 31 eine Oberflächenkontur 33 aufweist.

In der Querschnittsdarstellung der Oberflächenkontur 30 ragt über eine Grundebene 35 zumindest eine Erhebung 34 hinaus. Die Grundebene 35 verläuft im Wesentlichen parallel zu der Betätigungsfläche 11. Beispielsweise ist letztere konkav ausgebildet. In der zeichnerischen Querschnittsdarstellung der Fig. 2 sind die Erhebungen 34 lediglich beispielhaft als Dreiecke ausgebildet. Vorzugsweise weist zumindest eine der Erhebungen eine Fläche oder einen Flächenabschnitt auf, welche im Wesentlichen parallel zu der Betätigungsfläche 11 der Handhabe 10 ist.

An dem der Betätigungsfläche 11 gegenüberliegenden Ende 32 weist der Stößel eine Lichteinleitfläche 38 auf. Die Lichteinleitfläche 38 ist einer optional in dem nicht dargestellten Schaltmodul vorhandenen Lichtquelle zugewandt. Dabei sind die Lichteinleitfläche 38 und die Lichtquelle mindestens um eine Hublänge der Handhabe voneinander beabstandet.

Wird durch die Lichtquelle Licht in die Lichteinleitfläche 38 eingeleitet, so breitet sich dieses längs der Achse 41 in Richtung der Betätigungsfläche 11 aus, wobei erst dann die unter der Deckschicht 36 liegenden Erhebungen 34 von außerhalb der Handhabe erkennbar werden. Die Dicke der Deckschicht 36 im Bereich der Erhebungen 34 ist derart bemessen, dass bei inaktiver oder nicht vorhandener Lichtquelle die Kontur der zumindest einen Erhebung sich farblich nicht vom Rest der Betätigungsfläche unterscheidet. Hierdurch kann die mit einem erfindungsgemäß beschriebenen Stößel ausgebildete Betätigungseinrichtung sowohl für beleuchtete als auch für unbeleuchtete Betätigungseinrichtungen verwendet werden.

Die beschriebene Eigenschaft, dass sich die Kontur der Erhebungen 34 farblich nicht vom Rest der Betätigungsfläche 11 unterscheidet, ist dann gegeben, wenn die Deckschicht im Bereich der zumindest einen Erhebung eine Dicke von höchstens 0,5 mm aufweist. Aus Gründen der Energieeffizienz ist es bevorzugt, die Dicke der Deckschicht im Bereich der Erhebungen 34 so gering wie möglich zu machen. Es hat sich herausgestellt, dass es ausreichend ist, wenn die Deckschicht in diesem Bereich höchstens 0,15 mm beträgt.

Das Material der Deckschicht ist bevorzugt eingefärbt. Stößel und Deckschicht sind bevorzugt aus dem gleichen Material, insbesondere einem Kunststoff, wie z.B. Polykarbonat, Polyamid oder PMMA (Plexiglas), gebildet. Die Verwendung der gleichen Materialien von Stößel 30 und Deckschicht 36 ermöglicht gute Hafteigenschaften, auch bei stark schwankenden Temperaturen. Prinzipiell könnten Stößel und Deckschicht auch aus unterschiedlichen Materialien gebildet sein. Eine besonders einfache und kostengünstige Herstellung ergibt sich, wenn Stößel und Deckschicht in einem Zwei-Komponenten-Spritzgussverfahren hergestellt sind.

Die Struktur der Deckschicht 36 kann wahlweise glatt oder seidenmatt sein. Die Deckschicht kann auch mit einer Beschriftung versehen sein. Die Beschriftung kann durch Gravieren oder Lasern erzeugt sein. Diese ist aufgrund des Aufbringens von der Betätigungsseite her sowohl im beleuchteten als auch im unbeleuchteten Zustand erkennbar.

Wie sich aus der Querschnittsdarstellung der Fig. 2 ohne weiteres entnehmen lässt, verjüngt sich die Stößel 30 von seinem ersten, der Betätigungsfläche 11 zugewandten Ende 31 hin zu seinem der Lichtquelle zugewandten Ende 32. Hierdurch ist zwischen dem Schaft 37 des Stößels 30 und dem Gehäuse 12 Raum geschaffen, ein Rückstellelement 42 sowie ein Betätigungselement 45 zur Herstellung eines Schaltkontakts unterzubringen.

Das Rückstellelement 42 ist in Gestalt einer Membrandichtung ausgebildet. Dieses stützt sich umlaufend an dem Gehäuse 12 und einer Schulter 39 des Stößels 30 ab. Bei der Betätigung des Stößels verformt sich die Membrandichtung 42, wodurch aufgrund deren elastischer Eigenschaften eine Rückstellkraft erzeugt wird. Diese sorgt dafür, dass die Handhabe 10 der Betätigungseinrichtung in ihre Ausgangsstellung zurück verschoben wird.

Unterhalb der Schulter 39 (in Richtung des Endes 32 hin) weist der Schaft 37 eine Nut 40 auf. In die Nut 40 ist eine Nase des Betätigungselementes 45 gelegt, so dass das Betätigungselement 45, von dem auf gegenüberliegenden Seiten zwei Stück dargestellt sind, bei Betätigung des Stößels 30 durch diesen mitgenommen wird. Hierdurch können Füße des Betätigungselementes 45 einen in dem nicht dargestellten Schaltmodul enthaltenen Schaltkontakt eines Schaltelements betätigen.

Das Betätigungselement 45 kann ein- oder mehrteilig ausgebildet sein.

Fig. 3 zeigt in einer perspektivischen Darstellung einen exemplarischen Stößel 30. Gut zu erkennen sind die aus der Grundebene 35 herausragenden, beispielhaft kreisrunden Erhebungen 34. Diese sind in der Gestalt eines Sterns angeordnet, wobei sich ausgehend von einem zentrisch angeordneten Kreis in fünf Armen radial kleinere Kreise nach außen erstrecken. Um die Einspeisung von Licht in die Erhebungen 34 von Seiten der Lichteinleitfläche 38 zu erzielen, ist der Schaft 37 über fünf Stege 43, welche unterhalb der in einer Radialerstreckung liegenden Kreise angeordnet sind, mit dem Grundkörper 47 des Stößels 10 verbunden.

Wie erläutert, tritt die Kontur der Erhebungen 34, welche die Oberflächenkontur 33 des Stößels 30 ausbildet, durch die Deckschicht 36 hindurch nur dann hervor, wenn Licht in die Lichteinleitfläche 38 eingespeist wird. Bei nicht aktivierter Lichtquelle oder nicht vorhandener Lichtquelle prägt die eingefärbte Deckschicht 38 die Erscheinung der Handhabe 10.

Die erfindungsgemäße Ausgestaltung einer Handhabe einer als Taster ausgebildeten elektromechanischen Betätigungseinrichtung ermöglicht das Vorsehen einer hohen Anzahl an Gleichbauteilen einer beleuchteten und einer unbeleuchteten Version. Unterschiede bestehen lediglich in dem Vorhandensein bzw. der konstruktiven Ausgestaltung der in dem Schaltmodul vorzusehenden Lichtquelle. Die übrigen Komponenten können in identischer Form verwendet werden. Hierdurch lassen sich hohe Kostenvorteile erzielen.

### Bezugszeichenliste

- 1: Betätigungseinrichtung
- 10: Handhabe / Taster
- 11: Betätigungsfläche
- 12: Gehäuse des Tasters
- 13: Frontring
- 14: transparentes Verschlusselement
- 15: Hohlzylinder als Stößel
- 16: Anlage für Feder
- 17: Rastelement
- 18: Abstand
- 20: Schaltmodul
- 21: Lichtquelle
- 22: Rastverschluss
- 23: Zylinder
- 30: Stößel
- 31: der Betätigungsfläche 11 zugewandtes Ende
- 32: der Lichtquelle zugewandtes Ende
- 33: Oberflächenkontur
- 34: Erhebung
- 35: Grundebene
- 36: Deckschicht
- 37: Schaft
- 38: Lichteinleitfläche
- 39: Schulter
- 40: Nut
- 41: Achse
- 42: Rückstellelement und Membrandichtung
- 43: Steg
- 45: Betätigungselement
- 46: Nase
- 47: Grundkörper

## Patentansprüche

1. Elektromechanische Betätigungseinrichtung, umfassend eine Handhabe (10) und ein Schaltmodul (20) mit einem Schaltelement und einer optionalen Lichtquelle (21), bei der die Handhabe (10) einen Stößel (30) aus einem Licht leitenden Material umfasst, dessen einer durch einen Nutzer betätigbaren Betätigungsfläche (11) der Handhabe (10) zugewandtes Ende eine Oberflächenkontur (33) mit zumindest einer, über eine Grundebene (35) hinaus ragende, Erhebung (34) umfasst, wobei die Oberflächenkontur (33) von einer Deckschicht (36) aus nicht transparentem Material bedeckt ist und die Deckschicht (36) die Betätigungsfläche (11) ausbildet.

2. Betätigungseinrichtung nach Anspruch 1, bei der der Stößel (30) an einer dem Schaltmodul (20) zugewandten Ende eine Lichteinleitfläche (38) aufweist, über die Licht einer Lichtquelle (21) des Kontaktmoduls (20) in den Stößel (30) einleitbar ist, wobei die Lichteinleitfläche (38) und die Lichtquelle (21) mindestens um eine Hublänge der Handhabe (10) voneinander beabstandet sind.

3. Betätigungseinrichtung nach Anspruch 1 oder 2, bei der die zumindest eine Erhebung (34) eine Fläche oder einen Flächenabschnitt aufweist, welche im Wesentlichen parallel zu der Betätigungsfläche (11) der Handhabe (10) ist.

4. Betätigungseinrichtung nach einem der vorhergehenden Ansprüche, bei der durch die Gestalt der zumindest einen Erhebung (34) und/oder durch die Anzahl der Erhebungen (34) bei aktiver Lichtquelle (21) ein graphisches Muster auf der Betätigungsfläche (11) durch die Deckschicht (36) hindurch wahrnehmbar ist.

5. Betätigungseinrichtung nach einem der vorhergehenden Ansprüche, bei der die Dicke der Deckschicht (36) im Bereich der zumindest einen Erhebung (34) derart bemessen ist, dass bei inaktiver oder nicht vorhandener Lichtquelle (21) die Kontur der zumindest einen Erhebung (34) sich farblich nicht vom Rest der Betätigungsfläche (11) unterscheidet.

6. Betätigungseinrichtung nach einem der vorhergehenden Ansprüche, bei der die Deckschicht (36) im Bereich der zumindest einen Erhebung (34) eine Dicke von höchstens 0,5 mm, insbesondere von höchstens 0,3 mm, bevorzugt von höchstens 0,2 mm und am meisten bevorzugt von höchstens 0,15 mm aufweist.

7. Betätigungseinrichtung nach einem der vorhergehenden Ansprüche, bei der das Material der Deckschicht (36) ein Kunststoff ist.

8. Betätigungseinrichtung nach einem der vorhergehenden Ansprüche, bei der das Material der Deckschicht (36) eingefärbt ist.

9. Betätigungseinrichtung nach einem der vorhergehenden Ansprüche, bei der der Stößel (30) und die Deckschicht (36) aus dem gleichen oder einem unterschiedlichen Material gebildet sind.

10. Betätigungseinrichtung nach Anspruch 9, bei der das Material des Stößels (30) und/oder der Deckschicht (36) Polycarbonat, Polyamid, PMMA (Plexiglas) ist.

11. Betätigungseinrichtung nach einem der vorhergehenden Ansprüche, bei der der Stößel (30) und die Deckschicht (36) in einem 2-Komponenten-Spritzgußverfahren hergestellt sind.

12. Betätigungseinrichtung nach einem der vorhergehenden Ansprüche, bei der die Grundebene (35) der Oberflächenkontur (33) konkav oder plan ist.

13. Betätigungseinrichtung nach einem der vorhergehenden Ansprüche, bei der der Stößel (30) im Eingriff mit einem Rückstellelement, insbesondere einer den Stößel (30) umgebenden Membran, steht, welches nach einer Betätigung der Handhabe (10) in Richtung des Gehäuses eine Rückstellkraft erzeugt.

14. Betätigungseinrichtung nach einem der vorhergehenden Ansprüche, bei der um den Stößel (30) ein sich mit dem Stößel (30) mitbewegendes oder durch ihn mitgenommenes Betätigungselement angeordnet ist, durch das das Schaltelement des Schaltmoduls (20) betätigbar ist.

15. Betätigungseinrichtung nach einem der vorhergehenden Ansprüche, bei der sich der Stößel (30) von dem ersten Ende in Richtung des zweiten Endes zu einem Schaft verjüngt.
